# EUROPÄISCHE PATENTSCHRIFT

(11) **EP 0 316 587 B1**
(45) Veröffentlichungstag und Bekanntmachung des Hinweises auf die Patenterteilung: **07.02.1996**
(21) Anmeldenummer: 88117201.9
(22) Anmeldetag: 15.10.1988
(51) Int. Cl.: B26F 1/38, A41H 43/00

(54) **Konturschnitt**
Contour cut
Découpe curviligne

(30) Priorität: 19.11.1987 DE 3739201
(43) Veröffentlichungstag der Anmeldung: 24.05.1989
(73) Patentinhaber: DÜRKOPP ADLER AKTIENGESELLSCHAFT, D-33719 Bielefeld (DE)
(72) Erfinder: Bruder, Wolfgang, D-4800 Bielefeld 1 (DE); Biervert, Klaus, D-4905 Spenge 1 (DE); Meybrink, Jürgen, D-4830 Gütersloh (DE)
(74) Vertreter: Rehmann, Klaus-Thorsten, Dipl.-Ing.

(56) Entgegenhaltungen:
- EP-A- 0 066 526
- EP-A- 0 205 318
- FR-A- 2 378 118
- US-A- 4 345 496

## Beschreibung

Die Erfindung betrifft ein Verfahren zum Schneiden von Zuschnitten aus Materialbahnen, die über einen Schneidtisch bewegt werden und die mittels Schneidmitteln geschnitten werden, wobei die Zuschnitte Schnittlagenbilder ergeben, die kürzer oder länger als der Schneidtisch sind und so auf der Materialbahn verteilt werden, daß die Konturen ohne wesentlichen Verschnitt aneinandergereiht sind.

Beim Zuschnitt dieser Materialen, beispielsweise Textilien, müssen Lagen vorgelegt werden, die der jeweiligen Schnittbildlänge entsprechen. In der Bekleidungsindustrie wird vorwiegend mit einer Lagenlänge von 4 bis 7 Meter gearbeitet, aus denen dann verschiedene Muster herausgeschnitten werden. In der Polstermöbelindustrie sind Lagen-(Schnittbild-)Längen von bis zu 15 Metern üblich. Die (Stoff-)Lagen werden außerhalb des Schneidtisches von Hand oder mittels einer Legemaschine auf Paletten ausgelegt. Daran anschließend wird jeweils eine Palette auf den Schneidtisch aufgelegt, bevor der Zuschnitt über handgeführte Stichmesser oder eine automatische Schneideinrichtung (zum Beispiel Wasser - oder Laserstrahl-Schneidanlage) vorgenommen werden kann.

Bei diesem Verfahren ist die maximal mögliche Schnittbildlänge begrenzt durch die Länge des Schneidtisches.

Für größere Längen ist es bekannt auf dem Schneidtisch rotierende Bürsten oder einen umlaufenden Förderer vorzusehen, die eine entsprechend längere Palette oder eine endlose Materialbahn über den Schneidtisch bzw. durch den eigentlichen Schneidbereich hindurch transportieren können (DE-C-30 03 273; FR-A- 2 378 118). Es ist durchaus üblich, auch mehrere Lagen übereinander auszulegen und in einem Arbeitsgang zu schneiden.

Für beide Verfahren ist zu berücksichtigen, daß die jeweiligen Lagenlängen um einen gewissen Sicherheitsbetrag (üblicherweise 3 bis 5 cm) größer sein müssen als die auszuschneidende Schnittlänge, um auch am Ende jeder einzelnen Kontur eine saubere Schnittlinie zu erhalten und außerdem etwaige Toleranzen beim Auflegen der einzelnen Lagen auf die Paletten oder in der Schneidwerkzeugeinstellung berücksichtigen zu können.

Nachteilig an beiden Verfahren ist, daß aus dem Auflegen der Lagen außerhalb des Schneidbereichs hohe Taktzeiten resultieren und die notwendigen Sicherheitszugaben bei jeder Lage insgesamt einen hohen Verschnitt bedingen, der nicht nur die Herstellkosten erhöht, sondern je nach Art des verwendeten Materials auch eine mehr oder weniger hohe Umweltbelastung bei der notwendigen Abfallbeseitung verursacht.

Die DE-B-23 01 736 offenbart eine Vorrichtung zum Schneiden eines Flachmaterials, mit dem eine rationellere Arbeitsweise möglich ist, dem mit dieser Vorrichtung auszuführenden Zuschneidverfahren haftet aber der Nachteil an, daß die Materialbahn in immer gleichen Abständen vorgeschoben wird unabhängig von dem auszuschneidenden Zuschnitt. Dadurch erhält man lange Taktzeiten und eine große Maschinenlänge.

Der Erfindung liegt die Aufgabe zugrunde ein Verfahren zum Schneiden von Zuschnitten aus Materialbahnen anzugeben mit dem niedrigen Taktzeiten realisierbar sind und das es zudem gestattet auf die Sicherheitszone bei den einzelnen Lagen zu verzichten, sowie eine Vorrichtung zur Durchführung des Verfahrens zu schaffen.

Die Lösung der Aufgabe erfolgt hinsichtlich des Verfahrens durch die Merkmale des Anspruchs 1 und hinsichtlich der Vorrichtung durch die Merkmale des Anspruchs 3. Die Unteransprüche geben sinnvolle Ausgestaltungen der Erfindung wieder.

Anhand von Zeichnungen soll die Erfindung näher erläutert werden.

Es zeigt:
- Figur 1: die Ansicht einer kompletten Schneidvorrichtung
- Figur 2: die Draufsicht der Schneidvorrichtung nach Figur 1.
- Figur 3: ein in einzelne Segmente unterteiltes Schnittbild.

Figur 1 zeigt die Schneidvorrichtung, die im wesentlichen aus der Schneidanlage 2, der vorgeordneten Legestation 9 und der nachgeordneten Abräumstation 10 besteht.

Die Legestation 9 beinhaltet den Rollenwechsler 1, mehrere Paletten P und den ortsfesten Klemmbalken 5 sowie ein oder mehrere über den Paletten P längsverschiebbar gelagerte Wagen W1 ... Wn, auf denen die Materialrollen D1 ... Dn drehbar befestigt werden können.
Die Abräumstationen 10 dient zum Entnehmen der ausgeschnittenen Muster.
Das Portal 11 der Schneidanlage 2 ist mit einem nicht näher dargestellten Endlagenschalter versehen, der dann anspricht, wenn eine Palette P in den Schneidbereich A eingefahren ist und diesen Schalter passiert.

Vor Beginn des Zuschnitts werden entsprechend der gewünschten Lagenstärke der Materialbahn 7, Materialrollen D auf die Wagen W geladen. Dazu werden die Materialrollen D auf den Wagen W drehbar befestigt und diese über den Be- und Entladewagen 8 jeweils an der Stelle X auf den Rollenwechsler 1 aufgebracht und auf der Rolle befindliches Material unter den Spannbalken 5, 6 hindurchgeführt ("eingefädelt"). Daran anschließend wird der Wagen W (auf der Zeichnung) nach links geschoben, so daß er die bis dahin nicht besetzte Position X1 einnimmt und die Auflagestelle X wieder frei wird. Mit dem zweiten Wagen wird der zuvor beschriebene Ladevorgang wiederholt und nachdem auch die zweite Stoffbahn unter den Spannbalken 5, 6 hindurchgeführt wurde, wird der Wagen W wieder (auf der Zeichnung) nach links geschoben, so daß die Auflegestelle X wieder frei wird und jetzt die Position X1 und X2 besetzt sind.

Dieser Vorgang wird so lange wiederholt, bis unter den Klemmbalken 5, 6 so viele einzelne Stoffbahnen übereinander geschichtet sind, daß sie der gewünschten Lagenstärke der Materialbahn 7 entsprechen. Der Klemmbalken 6 wird abgesenkt und die Materialbahn 7 auf die Palette P1 gezogen und dort fixiert. Die Länge jeder Palette entspricht mindestens der Länge des Schneidbereichs A. Zusammen mit dem Klemmbalken 6 wird die Palette P1 in den Schneidbereich A transportiert, wobei entsprechend der zurückgelegten Wegstrecke das Material von den Rollen D abgewickelt wird. Eine bekannte Kantensteuerung sorgt dabei für kantengenaues Legen.
Hat die Palette P1 ihre Endposition erreicht wird der Spannbalken 6 gelöst und in seine Ausgangsposition zurückgeführt. Hiernach kann der Schneidvorgang beginnen.

Wie Figur 3 zeigt, wird das gesamte Schnittbild SB in einzelne Segmente S unterteilt, wobei die Länge der einzelnen Segmente S jeweils der Länge des Schneidbereichs A entspricht.
Die einzelnen auszuschneidenden Muster werden innerhalb des Gesamtschnittbildes SB unter Berücksichtigung der jeweiligen Materialbreite b so verteilt, daß nur ein minimaler Verschnitt bleibt. Mögliche Verfahren dazu sind aus der DE-OS 36 27 110 bekannt. Durch Anwendung des nachfolgend beschriebenen Verfahrens ist es dabei unerheblich, ob die zu schneidenden Konturen über die Segmentgrenzen SG hinausreichen oder nicht, sich also innerhalb oder noch außerhalb des Schneidbereichs A befinden.

Mit dem Zuschneiden wird von der Richtung der Abräumstation 10 zur Legestation 9 hin begonnen. Es kann wie gezeigt mit einer Doppelportal- oder aber mit einer Monoschneidanlage gearbeitet werden. Der bahngesteuerte Zuschnitt kann mittels einer üblichen Einziehsteuerung durchgeführt werden, wobei die einzelnen Konturdaten im Arbeitsspeicher des Steuerwerks gespeichert sein können (wie dies geschehen kann ist in der DE-OS 36 27 110 und der DE-AS 23 01 736 gezeigt).
Ist das Schneidportal 11 am Ende des Schneidbereichs A angelangt, wird ein Konturschnitt K über die vollständige Breite b der Materialbahn 7 durchgeführt, so daß diese von den Rollen abgetrennt wird. Dieser Konturschnitt K erfolgt aber in aller Regel nicht geradlinig sondern umschließt - wie gezeigt - die innerhalb des Schneidbereichs A liegenden Muster, die über die jeweilige Grenze des momentan geschnittenen Segments S hinausreichen.

Es ist nicht zwingend notwendig, den Konturschnitt K am Ende des Schneidbereichs auszuführen, sondern wie an Hand von Segment S2 in Figur 3 dargestellt ist, kann dies auch in der Mitte des Schneidbereichs A erfolgen, sofern durch die optimierte Musterauslage kein späterer Schnitt über die vollständige Breite b möglich sein sollte.

Dazu ist es natürlich notwendig ein entsprechendes Steuerprogramm zu verwenden, dessen Erstellung einem Softwaredesigner aber keine Schwierigkeit bereiten wird. Es werden also Muster M1, M2, M3, die sich über zwei benachbarte Segmente S erstrecken nur teilweise ausgeschnitten. Hieran anschließend fährt das NC - gesteuerte Schneidportal 11 an die Stelle Z des teilweise ausgeschnittenen Musters zurück, die am weitestens in den Schneidbereich A hineinreicht. Dies ist notwendig, damit, wie weiter unten erläutert wird, die Palette P2 unter die teilweise geschnittenen Konturen geführt werden kann.

Der ortsfeste Klemmbalken 5 wird auf die noch mit den Rollen D verbundene Materialbahn 7 abgesenkt, so daß diese an der Legestation 9 festgehalten wird. Die nachfolgende Palette P2 wird so weit nach vorne transportiert, daß sie (fast) an die sich im Schneidbereich A befindenden Palette P1 anstößt. Durch die Fixierung mittels des Klemmbalkens 5 ist sichergestellt, daß die Materialbahn 7 bei Berührung mit der Palette 2 keine Falten wirft. Beide Paletten P1 und P2 werden mit gleicher Geschwindigkeit (auf der Zeichnung) nach rechts bewegt, und zwar so weit, bis die Palette P2 den am Schneidportal 11 befindlichen (nicht gezeigten) Endschalter passiert und der Weitertransport unterbrochen wird. Jetzt ist sichergestellt, daß alle teilweise ausgeschnittenen Muster M1 oder M2 oder M3 vollständig auf der Palette P2 zu liegen gekommen sind.

Der Klemmbalken 6 wird abgesenkt, während der feststehende Klemmbalken 5 gelöst wird, wodurch die Materialbahn 7 auf der Palette 2 fixiert wird, und beide Paletten P1, P2 werden weiter transportiert, bis Palette P1 vollständig an der Abräumstation 10 und Palette P2 im Schneidbereich A angelangt ist. Der Klemmbalken 6 wird gelöst und an seinen Ausgangspunkt zurückgeführt. Der Klemmbalken 6 kann mit einem eigenen Antrieb versehen sein, der synchron mit der Vorschubeinrichtung läuft. Durch ein geeignetes Steuerprogramm ist es möglich, die Koordinaten (x/y) des Punktes Z in die jetzigen Koordinaten (xo/y) umzurechnen und das Schneidportal 11 kann an die Stelle, an der das Muster bereits teilweise geschnitten ist, fahren und mit dem weiteren Zuschnitt wird wieder von Richtung der Abräumstation 10 zur Legestation 9 hin fortgefahren; an dessen Ende erneut ein Konturschnitt K über die vollständige Breite b der Materialbahn 7 durchgeführt wird und der bisher beschriebene Vorgang erneut beginnt.

Während des Schneidprogramms können an der Abräumstation 10 die ausgeschnittenen Muster entfernt werden.

In einer weiteren Ausgestaltung der Erfindung ist es denkbar den Transport der Paletten P von der Abräumstation 10 zur Legestation 9 unterhalb der Schneidvorrichtung vorzunehmen, so daß ein kontinuierlicher Umlauf von mindestens 4 Paletten erfolgen kann, was die Taktzeiten weiter reduziert.

## Patentansprüche

1. Verfahren zum automatischen Schneiden von wenigstens einlagigen Zuschnitten aus Materialbahnen, die über einen Schneidtisch bewegt und mittels eines Schneidmittels geschnitten werden, wobei die Zuschnitte Schnittlagenbilder ergeben, die kürzer oder länger als der Schneidtisch sind und so auf der Materialbahn verteilt werden, daß die Konturen ohne wesentlichen Verschnitt aneinandergereiht sind, **gekennzeichnet durch** folgende Schritte:
- die zu schneidende Materialbahn (7) wird von mindestens einer dem Schneidbereich (A) vorgeordneten Materialrolle (D1) abgezogen und auf einer Palette (P1) fixiert,
- die Palette (P1) wird in den Schneidbereich (A) der Schneidanlage (2) transportiert,
- das Gesamtschnittbild (SB) wird unter Berücksichtigung der jeweiligen Materialbahnbreite (b) in Segmente (S) aufgeteilt, die der Tischlänge der Schneidanlage (2) entsprechen,
- der Zuschnitt, der in ein nachfolgendes Segment (S) hineinreicht, wird entweder im ersten Segment (S1) nur teilweise ausgeschnitten, so daß nach Vorschub des nachfolgenden Segments (S2) die volle Zuschnittskontur ausgeschnitten wird, oder im ersten Segment (S1) nicht ausgeschnitten, so daß erst nach Vorschub des nachfolgenden Segmentes (S2) oder Teilsegmentes der Zuschnitt in einem Durchgang erfolgt,
- vor dem Vorschub des nachfolgenden Segments (S2) wird die Materialbahn (7) über ihre vollständige Breite (b) durchtrennt, wobei der Trennschnitt zumindest teilweise die Konturen des Zuschnitts einschließt (Konturschnitt K),
- nachdem die Materialbahn (7) relativ zur Schneidanlage ortsfest fixiert wurde, wird eine nachfolgende Palette (P2) unterhalb der Materialbahn (7) möglichst dicht an die erste Palette (P1) herangeführt,
- anschließend werden beide Paletten (P1, P2) gleichzeitig und mit derselben Geschwindigkeit soweit nach vorn transportiert, bis sich die nachfolgende Palette (P2) unterhalb des Konturschnitts (K) befindet,
- die Materialbahn (7) wird auf der nachfolgenden Palette (P2) fixiert und die ortsfeste Fixierung gelöst,
- beide Paletten (P1, P2) werden soweit vortransportiert, bis sich das als nächstes zu schneidende Segment (S2) vollständig im Schneidbereich (A) befindet.

2. Verfahren nach Anspruch 1, **dadurch gekennzeichnet, daß** von mehreren dem Schneidbereich (A) vorgeordneten Materialrollen (D1...Dn) nacheinander eine Mehrzahl von Materialbahnen (7) abgezogen und in der gewünschten Lagendicke auf der Palette (P1) fixiert wird.

3. Vorrichtung zur Durchführung des Verfahrens nach Ansprüchen 1 oder 2 zumindest bestehend aus einer Schneidanlage (2) und einer vorgeordneten Legestation (9), **dadurch gekennzeichnet**, **daß**
- vor der Schneidanlage (2) in der Legestation (9) eine der gewünschten Lagendicke der Materialbahn (7) entsprechende Anzahl von Materialrollen (D) anordnenbar ist,
- die Materialrollen (D) auf längsverschiebbar gelagerten Wagen (W) drehbar zu befestigen sind,
- die Wagen (W) auf einem in der Legestation (9) vorgesehenen, Schienen (3,4) aufweisenden Rollenwechsler (1) aufsetzbar sind,
- zwischen der ersten Materialrolle (D1) bzw. dem ersten Wagen (W1) und dem Schneidbereich (A) der Schneidanlage (2) zwei Spannbalken (5,6) angeordnet sind, unter denen das Material jeder Rolle (D) hindurchführbar ist, wobei die Materialbahn (7) mittels des in den Schneidbereich (A) transportierbaren Spannbalken (6) auf der vor dem Schneidbereich (A) angeordneten Palette (P1) fixierbar ist, und
- die Palette (P1) in den Schneidbereich (A) verschiebbar ist.

4. Vorrichtung nach Anspruch 3, **dadurch gekennzeichnet, daß** unterhalb der Wagen (W) mehrere Paletten (P1,P2...) stationiert sind und jeweils die in den Schneidbereich (A) eingefahrene Palette (P) durch eine neue ersetzbar ist.

5. Vorrichtung nach Anspruch 3, **dadurch gekennzeichnet, daß** der Rollenwechsler (1) mit mindestens einer entlang seiner Längsseite verschiebbar gelagerten Auf- und Abladeeinrichtung (8) in Wirkverbindung steht.

## Claims

1. A method of automatically cutting at least single-layer blanks from webs of material which are moved over a cutting table and are cut by a cutting means, the blanks being converted into cut-layer patterns which are shorter or longer than the cutting table and are so distributed along the web of material that the contours are arranged relative to one another without significant waste, characterised by the following steps:
- the web (7) of material for cutting is drawn off at least one roll (D1) of the material disposed in front of the cutting region (A), and is fixed to a pallet (P1),
- the pallet (P1) is transported to the cutting region (A) of the cutter (2),
- the total cut pattern (SB), allowing for the width (b) of the web of material, is divided into segments (S) equal to the table length of the cutter (2),
- any blank extending into a subsequent segment (S) is only partly cut out in the first segment (S1), so that the full blank contour is cut out after the next segment (S2) has advanced, or alternatively it is not cut out in the first segment (S1), so that the cut is made in a single run only after the next segment (S2) or part- segment has been moved forward,
- before the next segment (S2) has been moved forward, the web (7) of material is cut across its full width (b), the cut at least partly including the contours of the blank (contour cut K),
- after the web (7) of material has been fixed in a stationary position relative to the cutter, a successive pallet (P2) is moved under the web (7) of material as close as possible to the first pallet (P1),
- next, both pallets (P1, P2) are moved forward, simultaneously and at the same speed, until the successive pallet (P2) is under the contour cut (K),
- the web (7) of material is fixed to the next pallet (P2) and the stationary fixing means is loosened, and
- both pallets (P1, P2) are moved forward until the next segment (S2) for cutting is completely in the cutting region (A).

2. A method according to claim 1, characterised in that a number of webs (7) of material are successively drawn off a number of rolls of material (D1 ... Dn) disposed in front of the cutting region (A) and are secured in the desired layer thickness on the pallet (P1).

3. A device for working the method according to claim 1 or 2, comprising at least one cutter (2) and one laying station (9) in front thereof, characterised in that
- a number of rolls (D) of material corresponding to the desired layer thickness of the web (7) of material are disposed in front of the cutter (2) in the laying station (9),
- the rolls (D) of material are rotatably secured to longitudinally movable carriages (W),
- the carriages (W) can be placed on a roll changer (9) which is arranged in the laying station (1) and which is provided with rails (3,4)
- two clamping bars (5, 6) under which the material in each roll (D) is movable are disposed between the first roll (D1) of material or the first carriage (W1) and the cutting region (A) of the cutter (2), whereby the web (7) can be secured by the clamping bar (6), which can be transported into the cutting region (a), to the pallet (P1) which is disposed in front of the cutting region (A), and
- the pallet (P1) is movable into the cutting region (A).

4. A device according to claim 3, characterized in that a number of pallets (P1, P2 ...) are stationed underneath the carriages (W) and each pallet (P) driven into the cutting region (A) is replaceable by another.

5. A device according to claim 3, characterized in that the roll changer (1) is in operative connection with at least one loading and unloading means (8) movable along one longitudinal side of the roll changer.

## Revendications

1. Procédé de découpage automatique de pièces au moins monocouches dans des bandes de matériaux qui sont déplacées sur une table de découpage et découpées grâce à un moyen coupant, les pièces découpées donnant des figures de coupe plus courtes ou plus longues que la table de découpage et réparties sur la bande de matériau de manière telle que les contours soient mis à la suite les uns des autres sans déchet notable,
caractérisé en ce que
- la bande de matériau à découper (7) est prélevée d'au moins un rouleau de matériau (D1) disposé en amont de la zone de découpage (A) et fixé sur une palette (P1),
- la palette (P1) est transportée dans la zone de découpage (A) de l'installation de découpage (2),
- l'ensemble des formes à découper (SB) est divisé, en tenant compte de la largeur respective (b) de la bande de matériau, en segments (S) correspondant à la longueur de l'installation de découpage (2),
- la pièce découpée qui déborde dans un segment en aval (S) ou bien n'est découpée que partiellement dans le premier segment (S1) de manière que, après avancée du segment suivant (S2), tout le contour de la pièce soit découpé, ou bien n'est pas découpée dans le premier segment (S1), de sorte que le découpage ne se fait dans un passage qu'après avance du segment (S2) ou du segment partiel en aval,
- avant l'avance du segment suivant (S2), la bande de matériau (7) est séparée sur toute sa largeur (b), la coupe de séparation comprenant au moins partiellement les contours de la pièce découpée (coupe de contour K),
- après que la bande de matériau (7) a été placée à poste fixe par rapport à l'installation de découpage, une palette située en aval (P2) est amenée au-dessous de la bande de matériau (7) le plus près possible de la première palette (P1),
- les deux palettes (P1, P2) sont ensuite transportées vers l'avant simultanément et à la même vitesse jusqu'à ce que la palette en aval (P2) se trouve au-dessous de la coupe de contour (K),
- la bande de matériau (7) est fixée sur la palette en aval (P2) et la fixation à poste fixe relâchée,
- les deux palettes (P1, P2) sont transportées vers l'avant jusqu'à ce que le segment à découper suivant (S2) se trouve en totalité dans la zone de découpage (A).

2. Procédé selon la revendication 1,
caractérisé en ce que
une multiplicité de bandes de matériaux (7) sont prélevées l'une après l'autre de plusieurs bandes de matériaux (D1...Dn) disposées en amont de la zone de découpage (A) et fixées sur la palette (P1) avec le nombre de couches souhaité.

3. Dispositif destiné à la mise en oeuvre du procédé selon les revendications 1 ou 2 comportant au moins une installation de découpage (2) et une station de pose (9) disposée en amont,
caractérisé en ce que
- on peut disposer en amont de l'installation de découpage (2), dans la station de pose (9), un nombre de rouleaux de matériaux (D) correspondant au nombre de couches souhaité de la bande de matériau (7);
- les rouleaux de matériaux (D) doivent être fixés, avec possibilité de tourner, sur des chariots (W) mis en place avec possibilité de se déplacer dans le sens longitudinal,
- les chariots (W) peuvent être placés sur un changeur de rouleaux (1) comportant des rails (3, 4) et prévu dans la station de pose (9),
- entre le premier rouleau (D1) ou le premier chariot (W1) et la zone de découpage (A) de l'installation de découpage (2), sont placées deux poutres de serrage (5, 6), sous lesquelles peut être introduit le matériau de chaque rouleau (D), la bande de matériau (7) pouvant être fixée, au moyen de la poutre de serrage (6) transportable dans la zone de découpage (A), sur la palette (P1) disposée en amont de la zone de découpage (A), et
- la palette (P1) peut coulisser dans la zone de découpage (A), plusieurs palettes (P1, P2...) étant mises en place au-dessous des chariots (W) et chaque palette (P) amenée dans la zone de découpage (A) pouvant être remplacée par une nouvelle palette.

4. Dispositif selon la revendication 3,
caractérisé en ce que
plusieurs palettes (P1, P2...) sont mises en place au-dessous des chariots (W) et chaque palette (P) arrivée dans la zone de découpage (A) peut être remplacée par une nouvelle palette.

5. Dispositif selon la revendication 3,
caractérisé en ce que
le changeur de rouleaux (1) se trouve en liaison active avec au moins un appareil de chargement-déchargement (8) qui peut se déplacer suivant son grand côté.
